# FASCICULE DE BREVET EUROPEEN

(11) **EP 4 388 918 B1**
(45) Date de publication et mention de la délivrance du brevet: **22.04.2026**
(21) Numéro de dépôt: 22216204.2
(22) Date de dépôt: 22.12.2022
(51) Int. Cl.: A44C 5/24

(54) **FERMOIR DE BRACELET**
ARMBANDVERSCHLUSS
BRACELET CLASP

(43) Date de publication de la demande: 26.06.2024
(73) Titulaire: ETA SA Manufacture Horlogère Suisse, 2540 Grenchen (CH)
(72) Inventeur: KELLER, Adrien, 2000 Neuchâtel (CH); BRAVO, Paulo, 2074 Marin-Epagnier (CH); GROSJEAN, Tim, 2502 Bienne (CH)
(74) Mandataire: ICB SA

(56) Documents cités:
- WO-A1-2020/225654
- CH-A2- 703 294
- CN-A- 109 965 464
- FR-A1- 2 782 250
- JP-A- S6 365 802

## Description

### Domaine technique de l'invention

L'invention relève du domaine des fermoirs du type à boucle déployante qu'il soit équipé de deux dépliants ou d'un seul dépliant, ce ou ces dépliants étant articulés sur un élément de base.

### Arrière-plan technologique

Il est connu de l'état de la technique un fermoir du type à boucle déployante comprenant un élément de base sensiblement rectangulaire dont les premier et second grands côtés sont formés respectivement de premier et second longerons, et des premier et second dépliants pivotants et articulés sur des premier et second côtés dudit élément de base, lesdits dépliants étant arrangés pour être rabattus sur ledit élément de base et y être maintenu en réponse à un dispositif élastique associé à un mécanisme de verrouillage et de déverrouillage affectant ledit élément de base et lesdits dépliants pour permettre respectivement l'accrochage desdits premier et second dépliants sur ledit élément de base puis leur décrochage.

Le document EP 1 925 227 divulgue un fermoir formé d'une base et de deux dépliants arrangés pour être rabattus sur la base et y être maintenu en réponse à un dispositif élastique composé d'un ou de deux ressorts à boudin.

Pour éviter ce ou ces ressorts et simplifier la construction du fermoir, le document CH 703294 propose un fermoir composé d'un élément de base sur lequel deux dépliants sont susceptibles d'être rabattus et maintenus accrochés en jouant sur l'élasticité contenue dans les longerons formant l'élément de base. En appuyant sur des poussoirs faisant corps avec les longerons, on libère les dépliants de tout accrochage et on permet l'ouverture du fermoir.

La solution proposée par le document CH 703294 ne permet pas d'assurer à l'élément de base une bonne rigidité constructive tout en conférant aux longerons le constituant, l'élasticité nécessaire au bon maintien du dépliant sur l'élément de base et en permettant la libération desdits dépliants quand une force est exercée sur lesdits longerons.

Le document JPS6365802 divulgue un fermoir selon le préambule de la revendication 1.

### Résumé de l'invention

L'invention a notamment pour objectif de pallier les différents inconvénients des fermoirs de l'art antérieur.

Plus précisément, un objectif de l'invention est de fournir un fermoir de construction simple et fiable tout en ayant une bonne rigidité pour éviter une ouverture involontaire.

A cet effet, l'invention concerne un fermoir de bracelet du type à boucle déployante comprenant un élément de base dont les premier et second grands côtés sont formés respectivement de premier et second longerons, au moins un dépliant pivotant et articulé sur le premier et/ou le second petit côté de l'élément de base, et au moins un capots pivotant et articulés sur l'au moins un dépliant, l'au moins un capot étant arrangé pour être rabattu sur l'élément de base et y être maintenu en réponse à un organe flexible associé à un mécanisme de verrouillage et de déverrouillage affectant l'élément de base et l'au moins un capot pour permettre l'accrochage de l'au moins un capot sur l'élément de base puis leur décrochage.

Selon l'invention, l'élément de base comprend des première et deuxième ouvertures accolées aux premier et second longerons de manière qu'ils constituent l'organe flexible, une pression exercée simultanément sur chacun des longerons selon une direction transversale par rapport au fermoir conduisant à une déformation élastique des longerons et au déverrouillage de l'au moins un capot de l'élément de base pour permettre au porteur d'ouvrir le fermoir.

Conformément à d'autres variantes avantageuses de l'invention :
- le mécanisme de verrouillage et de déverrouillage comprend au moins des premier et deuxième crochets portés par l'au moins un capot, les au moins premier et deuxième cochets étant arrangés pour être clippés respectivement sur au moins des premier et deuxième verrous portés par les premier et second longerons ;
- les premier et second longerons portent respectivement des premier et second poussoirs ;
- le premier et un troisième verrous sont accolés de part et d'autre du premier poussoir, et le deuxième et un quatrième verrous sont placés de part et d'autre du second poussoir ;
- les première et deuxième ouvertures présentent une longueur inférieure à la longueur de l'élément de base et supérieure à la longueur totale des poussoirs et des verrous ;
- les premier, deuxième, troisième et quatrième verrous, et les premier et second poussoirs forment un élément d'un seul tenant avec l'élément de base ;
- le fermoir comprend des éléments d'appui disposés sur les longerons et agencés pour coopérer avec des nervures lorsqu'une pression est exercée sur les poussoirs, de manière à délimiter la course maximale pour les poussoirs et limiter la déformation des longerons pour ne pas dépasser le seuil de déformation plastique ;
- les nervures sont solidaires de l'élément de base et formées à proximité immédiate des ouvertures ;
- les éléments d'appui sont solidaires des longerons et placés au dos des poussoirs ;
- les éléments d'appui présentent chacun un plan incliné inférieur orienté vers l'intérieur du fermoir, le plan incliné inférieur étant agencé pour coopérer avec les nervures ;
- les éléments d'appui comprennent chacun un plan incliné supérieur orienté vers l'extérieur du fermoir et agencé pour coopérer avec les capots ;
- l'élément de base, des premier et second dépliants, et des premiers et second capots sont réalisés en un matière plastique chargée en céramique ;
- l'une des extrémités du premier capot est fixé à un premier brin ou maillon du bracelet et l'une des extrémités du deuxième capot est fixé à un second brin ou maillon du bracelet.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue explosée en perspective de dessus d'un fermoir selon un premier mode de réalisation de l'invention ;
- la figure 2 représente une vue explosée en perspective de dessous du fermoir selon un premier mode de réalisation de l'invention ;
- la figure 3 représente une vue de dessus d'un fermoir selon un premier mode de réalisation de l'invention en position fermée ;
- la figure 4 représente une vue en coupe d'un fermoir selon un premier mode de réalisation de l'invention selon la ligne B-B de la figure 3 ;
- les figures 5a et 5b illustrent respectivement des vues détaillées de l'intérieur et de l'extérieur d'un fermoir selon un premier mode de réalisation de l'invention ;
- la figure 6 représente une vue explosée en perspective d'un fermoir selon un deuxième mode de réalisation de l'invention.

### Description détaillée de l'invention

Les figures 1 et 2 sont des vues éclatées en perspective du fermoir de bracelet du type à boucle déployante.

Dans la suite de la description, on entend par partie inférieure la partie du fermoir qui est agencée pour être contre le poignet du porteur, et par partie supérieure la partie du fermoir qui est agencée pour être accessible depuis l'extérieur par le porteur.

Le fermoir comprend un élément de base 10 sensiblement rectangulaire. Tel qu'illustré, l'élément de base 10 présente une légère courbure de manière à s'adapter à la courbure du poignet du porteur.

L'élément de base 10 comprend des premier et second grands côtés formés respectivement par des premier 1 et second 2 longerons. Le fermoir comprend encore des premier 3 et second 4 dépliants qui sont montés pivotants et articulés respectivement sur les premier et second petits côtés de l'élément de base 10 autour de première 20 et seconde 21 barrettes.

Les dépliants 3 et 4 sont arrangés pour être rabattus sur l'élément de base 10 et plus particulièrement à l'intérieur de l'élément de base 10 comme l'illustre la figure 4.

Le fermoir comprend également des premier 5 et second 6 capots pivotants et articulés respectivement sur les premier et second dépliants 3 et 4 autour de barrettes 22, 23 traversant des éléments de liaison 51, 61 solidaires des capots, les capots 5 et 6 étant arrangés pour être rabattus sur l'élément de base 10.

Les capots 5 et 6 sont maintenus en position rabattue sur l'élément de base 10 en réponse à un dispositif élastique associé à un mécanisme de verrouillage et de déverrouillage affectant l'élément de base 10 et les capots 5, 6 pour permettre respectivement l'accrochage des premier 5 et second 6 capots sur l'élément de base 10 puis leur décrochage.

Selon l'invention, l'élément de base 10 comprend des première 11 et deuxième 12 ouvertures accolées aux premier 1 et second 2 longerons, et positionnées à la base de ces derniers.

Grace à ces ouvertures 11, 12, les longerons 1, 2 forment l'organe flexible, une pression exercée simultanément sur chacun des longerons 1, 2 conduit à une déformation élastique des longerons 1, 2 et au déverrouillage des capots 5, 6 de l'élément de base 10.

Telles que représentées sur les figures 1 et 2, les ouvertures 11, 12 présentent une forme oblongue pour faciliter leur usinage dans l'élément de base 10. D'autres formes, telle qu'une forme rectangulaire, circulaire, ovale ou encore elliptique sont bien évidemment réalisables.

Le mécanisme de verrouillage et de déverrouillage est mis en œuvre respectivement pour accrocher les premier 5 et second 6 capots sur l'élément de base 10, et décrocher les premier 5 et second 6 capots de l'élément de base 10. Comme on peut l'observer aux figures 1 et 2, le mécanisme de verrouillage et de déverrouillage comprend des premier 15 et deuxième 16 crochets portés par le premier capot 5 et des troisième 15' et quatrième 16' crochets portés par le second capot 6, les premier 15 et deuxième 16 cochets étant arrangés pour être verrouillés respectivement par des premier 13 et deuxième 14 verrous opposés et portés par les premier et second longerons 1, 2 et les troisième 15' et quatrième 16' crochets étant arrangés pour être verrouillés respectivement par des troisième 13' et quatrième 14' verrous opposés et également portés par les premier et second longerons 1, 2.

Les verrous 13, 13' et 14, 14', sont respectivement moulés sur les premier et second longerons 1, 2 de l'élément de base 10 de manière à former un élément d'un seul tenant et obtenir un fermoir plus rigide. De préférence, les verrous sont positionnés sur la partie supérieure des longerons 1, 2.

On comprendra qu'une pression latérale exercée simultanément sur chacun des longerons 1 et 2 rapprochera les verrous 13 et 14 ainsi que les verrous 13' et 14' pour dégager respectivement les crochets 15 et 16 solidaires du premier capot 5 et les crochets 15' et 16' solidaires du second capot 6. Le fermoir est alors en voie d'ouverture. Pour favoriser l'action manuelle exercée sur chacun des longerons, des premier 7 et second 8 poussoirs sont fixés respectivement sur les premier 1 et second 2 longerons.

Selon l'invention, les verrous 13, 13' et 14, 14' présentent un profil évolutif comme visible à la figure 5b. L'épaisseur des verrous diminue progressivement à mesure qu'ils s'éloignent des poussoirs 7 et 8. Un tel agencement permet de compenser la déformation des longerons qui est de plus en plus faible au fur et à mesure que l'on s'éloigne des poussoirs.

Comme on peut l'observer à la figure 4, des nervures 17, 18 sont formées sur l'élément de base 10, à proximité immédiate des ouvertures 11, 12. Ces nervures 17, 18 permettent d'une part de rigidifier l'élément de base 10, et d'autre part, de former des butées pour les longerons 1 2 lorsque ces derniers sont déformés pour déverrouiller le fermoir.

Par ailleurs, des éléments d'appui 7', 8' sont disposés au dos des poussoirs, sur la partie des longerons tournée vers l'intérieur du fermoir. Ces éléments d'appui 7', 8' sont agencés pour coopérer avec les nervures 17, 18 lorsqu'une pression est exercée sur les poussoirs 7, 8. La coopération des éléments d'appui et des longerons 1, 2 avec les nervures 17, 18 permet de délimiter la course maximale pour les poussoirs et par la même occasion de limiter la déformation des longerons 1, 2 pour ne pas dépasser leur seuil de déformation plastique. Lorsque le porteur presse les poussoirs 7, 8, les longerons 1, 2 se déforment et les flancs verticaux inférieurs des longerons viennent s'appuyer contre les nervures 17, 18 de l'élément de base 10, le flanc vertical des nervures 17, 18 faisant office de butée.

On remarque également que les éléments d'appui 7', 8' présentent chacun un plan incliné inférieur 80, 81 orienté vers l'intérieur du fermoir, le plan incliné inférieur 80, 81 étant agencé pour coopérer avec la portion haute des nervures 17, 18 de manière à guider la déformation du longeron et l'empêcher de vriller.

Les élément d'appui 7', 8' permettent également d'écarter les capots 5, 6 de l'élément de base 10 lors de l'ouverture du fermoir, les élément d'appui 7', 8' comprenant un plan incliné supérieur 82, 83 orienté vers l'extérieur du fermoir et agencé pour coopérer avec les capots 5, 6. Lorsque le porteur presse les poussoirs 7, 8, les longerons 1, 2 se déforment et le plan incliné supérieur 82, 83 des éléments d'appui 7', 8' vient guider progressivement les capots vers l'extérieur de l'élément de base 10 une fois les capots décrochés des verrous.

Les premier poussoir 7 et le second poussoir 8 sont également moulés sur les premier et second longerons 1, 2, et placés entre chaque paire de verrous 13, 13' et 14, 14'.

Avantageusement, les première 11 et deuxième 12 ouvertures présentent une longueur inférieure à la longueur de l'élément de base 10 et supérieure à la longueur totale des poussoirs et des verrous. Une telle configuration permet de réduire les risques d'une ouverture accidentelle tout en permettant une déformation élastique des longerons 1, 2 suffisante pour déverrouiller le fermoir aisément lorsque le porteur souhaite ouvrir le fermoir.

Pour verrouiller le fermoir, le porteur replie les capots 5, 6, vers l'élément de base 10 de manière à venir engager les crochets 15,16,15',16' avec les verrous 13,14,13',14'. De manière à faciliter l'engagement des crochets sur les verrous, ces derniers présentent une pente qui permet aux capots d'être guidés progressivement sur l'élément de base 10, puis de déformer et repousser les longerons 1,2 au fur et à mesure que les capots 5,6 sont pressés contre l'élément de base 10.

Une fois que les crochets sont engagés ou clippés (ou clipsés) sur les verrous, les longerons 1,2 reviennent vers leur position de repos et les capots 5, 6 sont verrouillés sur l'élément de base 10. Le clippage des crochets sur les verrous permet d'obtenir un cran perceptible par le porteur lors de la fermeture du fermoir et de s'assurer que ce dernier est bien verrouillé.

Bien que non représenté sur les figures, il va de soi qu'à l'une des extrémités 50 du premier capot 5 est fixé un premier brin ou un premier maillon du bracelet et qu'à l'une des extrémités 60 du second capot 6 est fixé un second brin ou second maillon du bracelet.

Les différents éléments constituant le fermoir sont réalisés en un matériau plastique, et de préférence en un matériau plastique chargé avec des particules céramiques.

D'autres matériaux sont envisageables pour la fabrication du fermoir, tels que les métaux ou alliage métalliques par exemple.

L'homme du métier n'aura pas de difficultés particulières pour utiliser un fermoir similaire ayant un seul dépliant et un seul capot tel qu'illustré à la figure 6.

Selon ce mode de réalisation illustré à la figure 6, le fermoir comprend un élément de base 10 comprenant des premier et second grands côtés formés respectivement par des premier 1 et second 2 longerons. Le fermoir comprend un dépliant 3 qui est monté pivotant et articulé sur le premier ou second petit côté de l'élément de base 10 autour d'une barrette 20.

Le dépliant 3 est arrangé pour être rabattu sur l'élément de base 10 et plus particulièrement à l'intérieur de l'élément de base 10.

Le fermoir comprend également un capot 5 pivotant et articulé sur le dépliant 3 autour d'une barrette 22 traversant un élément de liaison solidaire du capot, le capot étant arrangé pour être rabattu sur l'élément de base 10. Un brin ou maillon est fixé à l'élément de base 10 et un autre brin ou maillon est fixé à l'une des extrémités 50 du capot.

Le capot est maintenu en position rabattue sur l'élément de base 10 en réponse à un dispositif élastique associé à un mécanisme de verrouillage et de déverrouillage affectant l'élément de base 10 et le capot pour permettre l'accrochage du capot sur l'élément de base 10 puis son décrochage.

Le mécanisme de verrouillage et de déverrouillage comprend au moins des premier et deuxième crochets 15, 16 portés par le capot et arrangés pour être verrouillés respectivement par des premier 13 et deuxième 14 verrous opposés et portés par les premier et second longerons 1, 2. Le mécanisme de verrouillage peut aussi comprendre des troisième 15' et quatrième 16' crochets arrangés pour être verrouillés respectivement par des troisième 13' et quatrième 14' verrous opposés et également portés par les premier et second longerons 1, 2.

## Revendications

1. Fermoir de bracelet du type à boucle déployante comprenant un élément de base (10) dont les premier et second grands côtés sont formés respectivement de premier (1) et second (2) longerons, au moins un dépliant (3, 4) pivotant et articulé sur le premier et/ou le second petit côté de l'élément de base (10), et au moins un capot (5, 6) pivotant et articulé sur l'au moins un dépliant (3, 4), l'au moins un capot (5, 6) étant arrangé pour être rabattu sur l'élément de base (10) et y être maintenu en réponse à un organe flexible associé à un mécanisme de verrouillage et de déverrouillage affectant l'élément de base (10) et l'au moins un capot (5, 6) pour permettre l'accrochage de l'au moins un capot (5, 6) sur l'élément de base (10) puis leur décrochage, **caractérisé en ce que** l'élément de base (10) comprend des première (11) et deuxième (12) ouvertures accolées aux premier (1) et second (2) longerons de manière qu'ils constituent l'organe flexible, une pression exercée simultanément sur chacun des longerons (1, 2) selon une direction transversale par rapport au fermoir conduisant à une déformation élastique des longerons (1, 2) et au déverrouillage de l'au moins un capot (5, 6) de l'élément de base (10) pour permettre au porteur d'ouvrir le fermoir.

2. Fermoir selon la revendication 1, **caractérisé en ce que** le mécanisme de verrouillage et de déverrouillage comprend au moins des premier (15) et deuxième (16) crochets portés par l'au moins un capot (5, 6), les au moins premier (15) et deuxième (16) cochets étant arrangés pour être clippés respectivement sur au moins des premier (13) et deuxième (14) verrous portés par les premier (1) et second (2) longerons.

3. Fermoir selon les revendications 1 ou 2, **caractérisé en ce que** les premier (1) et second (2) longerons portent respectivement des premier (7) et second (8) poussoirs.

4. Fermoir selon les revendications 2 et 3, dans lequel le premier (13) et un troisième (13') verrous sont placés de part et d'autre du premier poussoir (7), et le deuxième (14) et un quatrième (14') verrous sont placés de part et d'autre du second poussoir (8).

5. Fermoir selon les revendications 2 et 3, ou selon la revendication 4, dans lequel les première (11) et deuxième (12) ouvertures présentent une longueur inférieure à la longueur de l'élément de base (10) et supérieure à la longueur totale des poussoirs et des verrous.

6. Fermoir selon la revendication 4 ou selon la revendication 5 quand dépendante de la revendication 4, dans lequel les premier (15), deuxième (16), troisième (13') et quatrième (14') verrous, et les premier (7) et second (8) poussoirs forment un élément d'un seul tenant avec l'élément de base (10).

7. Fermoir selon l'une des revendications 3 à 6, **caractérisé en ce qu'**il comprend des éléments de d'appui (7', 8') disposés sur les longerons (1, 2) et agencés pour coopérer avec des nervures (17, 18) lorsqu'une pression est exercée sur les poussoirs (7, 8), de manière à délimiter la course maximale pour les poussoirs et limiter la déformation des longerons pour ne pas dépasser le seuil de déformation plastique.

8. Fermoir selon la revendication 7, **caractérisé en ce que** les nervures (17, 18) sont solidaires de l'élément de base (10) et formées à proximité immédiate des ouvertures (11, 12).

9. Fermoir selon la revendication 7, caractérisé en ce les éléments d'appui (7', 8') sont solidaires des longerons et placés au dos des poussoirs (7, 8).

10. Fermoir selon l'une des revendications 7 à 9, **caractérisé en ce que** les éléments d'appui (7', 8') présentent chacun un plan incliné inférieur (80, 81) orienté vers l'intérieur du fermoir, le plan incliné inférieur (80, 81) étant agencé pour coopérer avec les nervures (17, 18).

11. Fermoir selon l'une des revendications 7 à 10, **caractérisé en ce que** les éléments d'appui (7', 8') comprennent chacun un plan incliné supérieur (82, 83) orienté vers l'extérieur du fermoir et agencé pour coopérer avec les capots (5, 6).

12. Fermoir selon l'une des revendications 1 à 11, dans lequel l'élément de base (10), des premier (3) et second dépliants (4), et des premiers (5) et second (6) capots sont réalisés en un matière plastique chargée en céramique.

13. Fermoir selon l'une des revendications précédentes, **caractérisé en ce qu'**à l'une des extrémités (50) du premier capot (5) est fixé un brin ou maillon du bracelet et qu'à l'une des extrémités (60) du deuxième capot est fixé un brin ou maillon du bracelet.

14. Fermoir selon la revendication 13, **caractérisé en ce qu'**un unique brin est fixé à l'une des extrémités (50) du premier capot (5) et à l'une des extrémités (60) du deuxième capot (6).

## Patentansprüche

1. Armbandverschluss der Art Faltschließe, aufweisend ein Basiselement (10), dessen erste und zweite Längsseiten jeweils durch eine erste (1) und zweite (2) Strebe gebildet sind, mindestens ein Faltglied (3, 4), das schwenkbar an der ersten und/oder der zweiten Schmalseite des Basiselements (10) angelenkt ist, und mindestens eine Abdeckung (5, 6), die schwenkbar an dem mindestens einen Faltglied (3, 4) angelenkt ist, wobei die mindestens eine Abdeckung (5, 6) angeordnet ist, auf das Basiselement (10) geklappt und darauf durch ein flexibles Element gehalten zu werden, das mit einem Verriegelungs- und Entriegelungsmechanismus verbunden ist, der auf das Basiselement (10) und die mindestens eine Abdeckung (5, 6) wirkt, um zu ermöglichen, dass die mindestens einen Abdeckung (5, 6) an dem Basiselement (10) eingehakt und dann davon ausgehakt werden kann, **dadurch gekennzeichnet, dass** das Basiselement (10) eine erste (11) und zweite (12) Öffnung angrenzend an die erste (1) und zweite (2) Strebe aufweist, sodass diese das flexible Element bilden, wobei ein gleichzeitiger Druck auf jede der Streben (1, 2) in einer Richtung quer zu dem Verschluss zu einer elastischen Verformung der Streben (1, 2) und zum Entriegeln der mindestens einen Abdeckung (5, 6) von dem Basiselement (10) führt, um dem Träger zu ermöglichen, den Verschluss zu öffnen.

2. Verschluss nach Anspruch 1, **dadurch gekennzeichnet, dass** der Verriegelungs- und Entriegelungsmechanismus mindestens einen ersten (15) und zweiten (16) Haken aufweist, die von der mindestens einen Abdeckung (5, 6) getragen werden, wobei der mindestens erste (15) und zweite (16) Haken angeordnet sind, jeweils an mindestens der ersten (13) und zweiten (14) Raste einzurasten, die von der ersten (1) und zweiten (2) Strebe getragen werden.

3. Verschluss nach Anspruch 1 oder 2, **dadurch gekennzeichnet, dass** die erste (1) und zweite (2) Strebe jeweils einen ersten (7) und einen zweiten (8) Drücker tragen.

4. Verschluss nach den Ansprüchen 2 und 3, wobei die erste (13) und eine dritte (13') Raste auf beiden Seiten des ersten Drückers (7) angeordnet sind und die zweite (14) und eine vierte (14') Raste auf beiden Seiten des zweiten Drückers (8) angeordnet sind.

5. Verschluss nach den Ansprüchen 2 und 3 oder nach Anspruch 4, wobei die erste (11) und die zweite (12) Öffnung eine Länge aufweisen, die geringer ist als die Länge des Basiselements (10) und größer ist als die Gesamtlänge der Drücker und Rasten.

6. Verschluss nach Anspruch 4 oder 5, wenn abhängig von Anspruch 4, wobei die erste (15), zweite (16), dritte (13') und vierte (14') Raste sowie der erste (7) und zweite (8) Drücker ein einstückiges Element mit dem Basiselement (10) bilden.

7. Verschluss nach einem der Ansprüche 3 bis 6, **dadurch gekennzeichnet, dass** er Auflageelement (7', 8') aufweist, die an den Streben (1, 2) angeordnet sind und angeordnet sind, mit Rippen (17, 18) zusammenzuwirken, wenn ein Druck auf die Drücker (7, 8) ausgeübt wird, um den maximalen Weg der Drücker zu definieren und die Verformung der Streben zu begrenzen, um die plastische Verformungsgrenze nicht zu überschreiten.

8. Verschluss nach Anspruch 7, **dadurch gekennzeichnet, dass** die Rippen (17, 18) einstückig mit dem Basiselement (10) ausgebildet sind und in unmittelbarer Nähe zu den Öffnungen (11, 12) geformt sind.

9. Verschluss nach Anspruch 7, **dadurch gekennzeichnet, dass** die Auflageelemente (7', 8') einstückig mit den Streben ausgebildet und auf der Rückseite der Drücker (7, 8) angeordnet sind.

10. Verschluss nach einem der Ansprüche 7 bis 9, **dadurch gekennzeichnet, dass** die Auflageelemente (7', 8') jeweils eine untere geneigte Ebene (80, 81) aufweisen, die dem Inneren des Verschlusses zugewandt ist, wobei die untere geneigte Ebene (80, 81) angeordnet ist, mit den Rippen (17, 18) zusammenzuwirken.

11. Verschluss nach einem der Ansprüche 7 bis 10, **dadurch gekennzeichnet, dass** die Auflageelemente (7', 8') jeweils eine obere geneigte Ebene (82, 83) aufweisen, die der Außenseite des Verschlusses zugewandt und angeordnet ist, mit den Abdeckungen (5, 6) zusammenzuwirken.

12. Verschluss nach einem der Ansprüche 1 bis 11, wobei das Basiselement (10), das erste (3) und das zweite (4) Faltglied und die erste (5) und die zweite (6) Abdeckung aus einem keramikgefüllten Kunststoffmaterial hergestellt sind.

13. Verschluss nach einem der vorhergehenden Ansprüche, **dadurch gekennzeichnet, dass** ein Strang oder Glied des Armbands an einem Ende (50) der ersten Abdeckung (5) und ein Strang oder Glied des Armbands an einem Ende (60) der zweiten Abdeckung befestigt ist.

14. Verschluss nach Anspruch 13, **dadurch gekennzeichnet, dass** ein einzelner Strang an einem der Enden (50) der ersten Abdeckung (5) und an einem der Enden (60) der zweiten Abdeckung (6) befestigt ist.

## Claims

1. A bracelet clasp of the folding clasp type comprising a base element (10) whose first and second long sides are formed respectively of first (1) and second (2) spars, at least one leaflet (3, 4) which is pivotable and articulated on the first and/or the second short side of the base element (10), and at least one cover (5, 6) pivoting and articulated on the at least one leaflet (3, 4), the at least one cover (5, 6) being arranged to be folded over the base element (10) and maintained thereon in response to a flexible member associated with a bolting and unbolting mechanism affecting the base element (10) and the at least one cover (5, 6) to allow the at least one cover (5, 6) to be hooked to the base element (10) then unhooked, **characterised in that** the base element (10) comprises first (11) and second (12) openings joined to the first (1) and second (2) spars so that they constitute the flexible member, a pressure exerted simultaneously on each of the spars (1, 2) in a direction transverse to the clasp leading to an elastic deformation of the spars (1, 2) and to the unbolting of the at least one cover (5, 6) of the base element (10) to allow the wearer to open the clasp.

2. The clasp according to claim 1, **characterised in that** the bolting and unbolting mechanism comprises at least first (15) and second (16) hooks carried by the at least one cover (5, 6), the at least first (15) and second (16) hooks being arranged to be clipped respectively on at least first (13) and second (14) bolts carried by the first (1) and second (2) spars.

3. The clasp according to claim 1 or 2, **characterised in that** the first (1) and second (2) spars respectively carry first (7) and second (8) push-pieces.

4. The clasp according to claims 2 and 3, wherein the first (13) and a third (13') bolts are placed on either side of the first push-piece (7), and asecond (14) and a fourth (14') bolts are placed on either side of the second push-piece (8).

5. The clasp according to claims 2 and 3, or according to claim 4, wherein the first (11) and second (12) openings have a length less than the length of the base element (10) and greater than the total length of the push-pieces and the bolts.

6. The clasp according to one of claims 1 to 5, wherein the first (15), second (16), third (13') and fourth (14') bolts, and the first (7) and second (8) push-pieces form an element in one-piece with the base element (10).

7. The clasp according to one of claims 3 to 6, **characterised in that** it comprises support elements (7', 8') disposed on the spars (1, 2) and arranged to cooperate with ribs (17, 18) when pressure is exerted on the push-pieces (7, 8), so as to limit the maximum travel for the push-pieces and limit the deformation of the spars so as not to exceed the plastic deformation threshold.

8. The clasp according to claim 7, **characterised in that** the ribs (17, 18) are integral with the base element (10) and formed in the immediate vicinity of the openings (11, 12).

9. The clasp according to claim 7, **characterised in that** the support elements (7', 8') are integral with the spars and placed on the back of the push-pieces (7, 8).

10. The clasp according to one of claims 7 to 9, **characterised in that** the support elements (7', 8') each have a lower inclined plane (80, 81) oriented towards the inside of the clasp, the lower inclined plane (80, 81) being arranged to cooperate with the ribs (17, 18).

11. The clasp according to one of claims 7 to 10, **characterised in that** the support elements (7', 8') each comprise an upper inclined plane (82, 83) oriented towards the outside of the clasp and arranged to cooperate with the covers (5, 6).

12. The clasp according to one of claims 1 to 11, wherein thebase element (10), the first (3) and second leaflets (4), and the first (5) and second (6) covers are made of a ceramic-filled plastic material.

13. The clasp according to one of the preceding claims, **characterised in that** a strand or link of the bracelet is fixed to one of the ends (50) of the first cover (5) and that a strand or link of the bracelet is fixed to one of the ends (60) of the second cover.

14. The clasp according to claim 13, **characterised in that** a single strand is fixed to one of the ends (50) of the first cover (5) and to one of the ends (60) of the second cover (6).
